# FASCICULE DE BREVET EUROPEEN

(11) **EP 0 268 517 B1**
(45) Date de publication et mention de la délivrance du brevet: **31.05.1989**
(21) Numéro de dépôt: 87402394.8
(22) Date de dépôt: 23.10.1987
(51) Int. Cl.: E05B 63/00, E05B 15/16

(54) **Dispositif de protection d'un cylindre profilé pour serrure de porte et serrure équipée d'un tel dispositif**
Schutzvorrichtung für Türzylinderschloss sowie ein damit versehenes Schloss
Protection for a door cylinder lock, and lock equipped therewith

(30) Priorité: 07.11.1986 FR 8615545
(43) Date de publication de la demande: 25.05.1988
(73) Titulaire: VACHETTE, 75011 Paris (FR)
(72) Inventeur: Mangin, Robert, F-10600 Saint Benoit Sur Seine (FR); Lefranc, Jean-Claude, F-10120 Saint André Les Vergers (FR); Habert, Hervé, F-10150 Pont Sainte-Marie (FR)
(74) Mandataire: Michardière, Bernard

(56) Documents cités:
- DE-U- 8 609 633

## Description

La présente invention se rapporte à un dispositif de protection d'un cylindre profilé pour une serrure de porte, cette serrure pouvant être une serrure à larder ou une serrure en applique.

On sait que les serrures à cylindre se montent dans des portes, en particulier des portes pivotantes à un seul battant, de sorte que le cylindre traverse la porte dans son épaisseur et présente, en saillie vers l'extérieur par rapport à la face externe de la porte, une tête de cylindre, dans laquelle est formée une ouverture d'introduction d'une clé. Le cylindre présente également, dans la partie de sa face latérale située, soit dans l'épaisseur de la porte, s'il s'agit d'une serrure à larder, soit en sailllie vers l'intérieur par rapport à la face interne de la porte, s'il s'agit d'une serrure en applique, un évidement dans lequel passe un panneton d'actionnement du mécanisme de serrure manoeuvrant le pêne et permettant son verrouillage dans la gâche, montée, par exemple, dans le chambranle de la porte, ce mécanisme de serrure étant respectivement logé dans une mortaise de la porte (serrure à larder) ou fixé contre la face interne de la porte (serrure en applique).

La protection des têtes de cylindre de telles serrures pose un problème, dans la mesure où l'épaisseur des portes peut varier d'une porte à l'autre, ainsi d'ailleurs que la position de la mortaise de logement du mécanisme de serrure, dans le cas des serrures à larder. Il en résulte que l'installateur de la serrure et/ou d'un dispositif de protection ne connaît pas à l'avance la distance sur laquelle la tête de cylindre est en saillie vers l'extérieur de la porte.

Actuellement, après avoir monté la serrure, l'installateur mesure cette distance de saillie et choisit, dans un jeu de rosaces d'épaisseurs différentes, celle dont l'épaisseur s'approche le plus de la distance mesurée, et il la dispose ensuite autour de la tête du cylindre et la fixe contre la face externe de la porte. La protection ainsi assurée n'est que très imparfaite, car il est possible de faire sauter la rosace de la porte à l'aide d'un burin, et d'avoir ensuite accès à la tête du cylindre pour l'arracher ou la forcer par torsion. De plus, une telle rosace ne protège pratiquement pas le mécanisme de serrure contre les perçages pratiqués au travers de la porte et dans le mécanisme, afin de forcer ce dernier.

La société déposante a déjà proposé une solution, dans sa demande de brevet français n ⁰ 85-09087 déposée le 14 juin 1985 pour réaliser un dispositif de protection qui permette de protéger non seulement le cylindre contre les tentatives d'effractions par arrachement et/ou torsion, mais également le mécanisme de serrure contre les tentatives d'effraction par perçage au travers de la porte, et cela, bien que la saillie du cylindre par rapport à la porte puisse être différente d'une porte à l'autre , et en tenant compte de ce que le cylindre de la serrure peut être choisi dans une gamme de cylindres de longueurs standard échelonnées d'un pas constant qui, aux normes européennes, est de 5 mm. Conformément à cette demande de brevet, le dispositif de protection comprend une contre-plaque extérieure à évidement fixée contre la porte, ledit évidement contenant un organe de protection de la tête du cylindre et des cales de réglage d'épaisseur, qui sont disposées d'un côté et/ou de l'autre d'une collerette de l'organe afin de compenser, sur la valeur d'un pas d'allongement des cylindres choisis dans une gamme, toute variation de la distance sur laquelle la tête de cylindre est en saillie vers l'extérieur de la porte.

Ce dispositif donne satisfaction du point de vue de la résistance à l'agression. Toutefois, la société déposante a souhaité trouver une autre solution, qui soit encore plus facile à mettre en oeuvre et qui présente un prix de revient plus réduit. Conformément à cette seconde solution, on prévoit de monter des moyens élastiques entre la contre-plaque et l'organe de protection, ces moyens élastiques absorbant les variations de saillie de la tête de cylindre par rapport à la porte.

La présente invention a pour objet le produit industriel nouveau que constitue un dispositif de protection d'un cylindre profilé, pour serrure de porte, ce cylindre comportant une tête destinée à faire saillie sur la face externe de la porte suivant une longueur qui peut varier, notamment selon la longueur du cylindre, l'épaisseur de la porte, ou la position du cylindre par rapport à la porte, ce dispositif de protection comprenant :
- une contre-plaque extérieure, destinée à être maintenue appliquée par une face d'appui contre au moins une zone de la face externe de la porte , qui s'étend en regard de la serrure et autour de la tête du cylindre, cette contre-plaque étant traversée par un orifice qui débouche dans la face externe de ladite contre-plaque,
- un organe de protection du cylindre comportant un corps tubulaire destiné à entourer la tête du cylindre et à être engagé, avec un jeu réduit, dans l'orifice de la contre-plaque, le corps tubulaire étant partiellement fermé, à son extrémité axiale destinée à faire saillie à l'extérieur de la contre-plaque, par un disque radial percé d'un orifice limitant l'accès vers l'ouverture d'introduction de la clé, cet organe de protection étant monté coulissant dans ladite contre-plaque, caractérisé par le fait que des moyens élastiques sont prévus entre la contre-plaque et l'organe de protection, ces moyens élastiques ayant tendance à rappeler l'organe de protection vers la porte, l'ensemble étant tel que le coulissement autorisé par les moyens élastiques entre l'organe de protection et la contre-plaque permet d'absorber des variations de saillie de la tête de cylindre par rapport à la porte.

On peut avantageusement faire en sorte que les moyens élastiques et le montage de l'organe de protection sur la contre-plaque soient tels que la course possible entre l'organe de protection et la contre-plaque ait une amplitude au moins égale à la différence de longueur entre deux cylindres de tailles immédiatement voisines.

Les moyens élastiques sont formés notamment par des moyens propres à travailler en. compression, prenant appui, à une extrémité, contre la face interne de la contre-plaque et, à une autre extrémité, contre un organe de butée lié à l'organe de protection. En particulier, cet organe de butée est constitué par une plaque d'appui rendue solidaire de l'organe de protection.

Conformément à un premier mode de réalisation particulier de la présente invention, l'organe de protection comporte une tête de plus fort diamètre propre à faire saillie sur la face externe de la contre-plaque, suivie d'un manchon de plus faible diamètre propre à faire saillie au-delà de la face interne de la contre-plaque, dans un logement ménagé dans la porte, l'épaulement formé à la transition de la tête de l'organe de protection et du manchon étant propre à venir en appui contre un épaulement correspondant prévu dans l'orifice de la contre-plaque, sous l'effet des moyens élastiques, lorsque l'organe de protection ne subit pas d'autres sollicitations.

Selon ce premier mode de réalisation, les moyens élastiques peuvent être constitués par un ressort hélicoïdal entourant l'organe de protection.

Selon une variante de réalisation avantageuse, la plaque d'appui, fixée contre la face de l'organe de protection voisine de la porte, est située dans un logement de la contre-plaque, des moyens de liaison étant prévus entre la plaque d'appui et la contre-plaque pour autoriser un coulissement de la plaque et de l'ensemble de protection suivant une direction parallèle aux génératrices du cylindre profilé, les moyens de liaison comportant en outre des moyens de butée pour limiter le mouvement de la plaque d'appui.

Les moyens élastiques peuvent être formés par des ressorts de pression régulièrement répartis autour de l'organe de protection.

Le contour de la plaque d'appui ou, dans le cas du premier mode de réalisation, le contour de l'organe de protection, peut présenter au moins un méplat propre à coopérer avec un méplat correspondant prévu dans le logement de la contre-plaque.

Dans le cas d'un dispositif de protection dans lequel l'organe de protection comprend une rondelle de protection propre à venir s'appliquer sur l'entrée de clé prévue dans le cylindre, on peut prévoir qu'un fourreau soit disposé à l'intérieur de l'organe de protection pour retenir la rondelle, ce fourreau venant entourer le cylindre profilé de la serrure.

L'invention est également relative à une serrure équipée d'un dispositif de protection tel que défini précédemment.

Pour mieux faire comprendre l'objet de la présente invention, on va décrire maintenant, à titre d'exemple purement illustratif et non limitatif, un mode de réalisation représenté sur les dessins annexés.

Sur ces dessins :
- la figure 1 est une vue en coupe verticale et transversale d'un dispositif de protection selon l'invention, monté sur une porte équipée d'une serrure à larder, le cylindre étant représenté en élévation dans un but de simplification du dessin ;
- les figures 2 et 3 sont des vues analogues à la partie de la figure 1 correspondant à la zone du cylindre, afin d'illustrer le dispositif de la présente invention dans le cas de deux autres distances différentes de la saillie du cylindre par rapport à une porte;
- la figure 4 montre, semblablement à la figure 1, une variante de réalisation avantageuse du dispositif de protection selon l'invention ;
- les figures 5 et 6, enfin, sont des vues analogues à la partie de la figure 4 correspondant à la zone du cylindre, destinées à illustrer le cas de deux autres distances différentes de la saillie du cylindre par rapport à une porte.

Si l'on se réfère à la figure 1, on voit que l'on a désigné par 1, une porte comportant une mortaise 2 destinée à recevoir une serrure à larder, dont le mécanisme d'ensemble n'est pas représenté, et qui comprend, à sa partie inférieure, un cylindre 3, qui est un cylindre double profilé, choisi, en fonction de l'épaisseur de la porte à équiper, dans une gamme de cylindres dont les longueurs standard s'échelonnent de 5 en 5 mm. Le cylindre 3 comporte, si on le considère dans sa position de montage, une partie supérieure 3 a, de forme cylindrique de révolution d'axe perpendiculaire au plan moyen de la porte 1, et une partie inférieure 3 b, présentant une forme d'ensemble de parallépipède rectangle aplati, se raccordant radialement à la partie 3 a par l'une de ses parois allongées de plus petite largeur, la paroi allongée opposée étant arrondie.

Le cylindre 3 est monté dans un perçage 1 a qui traverse la porte 1 dans son épaisseur, et sa partie centrale présente une encoche transversale 4 formée sur toute la section de la partie supérieure 3 a et se prolongeant dans la partie inférieure 3 b. Par un positionnement axial convenable du cylindre 3 par rapport à la porte 1, l'encoche s'ouvre dans la mortaise de la porte 1, dans laquelle sont logés le mécanisme de serrure dit "demi-tour", pour la commande du pêne, et le mécanisme de serrure associé pour le verrouillage du pêne dans une gâche montée dans le chambranle, mécanismes qui ne sont pas représentés.

Dans cette position du cylindre 3, la tête de cylindre 5, qui présente une ouverture d'introduction de la clé dans sa face d'extrémité, est en saillie sur une certaine distance 11 (figure 1) à l'extérieur de la face externe 9 de la porte 1. Un panneton 6, passant dans l'encoche 4 et déplacé en rotation dans celle-ci par la manoeuvre de I a clé dans le cylindre 3, actionne les mécanismes non représentés de la serrure, afin de manoeuvrer le pêne. Comme la structure interne du cylindre 3, les mécanismes de la serrure, le pêne et la gâche sont des organes bien connus, il n'apparaît pas utile de les décrire davantage, ni de les représenter.

Le dispositif de protection comprend une contre-plaque extérieure 7, de forme rectangulaire à sommets arrondis, qui est accolée par une face d'appui ou interne 8 contre la face externe 9, et qui recouvre une zone de cette face 9 qui s'étend non seulement en regard de la serrure et du cylindre 3, mais également au-delà de la projection horizontale de la silhouette de la serrure sur la face externe 9 de la porte, vers le haut et vers le bas, comme cela est visible sur la figure 1. La largeur de la contre-plaque 7 est telle que le grand côté le plus proche du chant de la porte 1 soit au plus près du bord de la zone de recouvrement de la face externe de la porte par une partie externe du chambranle et directement contigu au chambranle, afin d'empêcher l'introduction d'un pied de biche entre la porte 1 et le chambranle.

Dans une région de la contre-plaque 7 située au voisinage de sa bordure inférieure, si on la considère en position assemblée sur la porte 1, est pratiqué un orifice 10 qui la traverse de part en part et qui débouche dans sa face externe 11. Cet orifice est délimité par une paroi cylindrique de révolution 12 adjacente à ladite face externe 11 et d'axe perpendiculaire au plan moyen de la contre-plaque 7, et par une paroi 13 adjacente à la face d'appui 8. La paroi 13 présente une forme d'ensemble cylindrique d'axe confondu avec celui de la paroi 12 mais de diamètre inférieur à celui de cette dernière et comportant par ailleurs deux méplats, diamétralement opposés, disposés parallèlement aux bordures verticales de la contre-plaque 7, les deux parois 12 et 13 étant réunies par un épaulement 14.

Le perçage 1 a pratiqué dans la porte 1 pour le passage du cylindre 3 comprend, dans sa région voisine de la face externe 9 de la porte, un évidement cylindrique de révolution 1 b. L'axe de la paroi 12, en position montée de la contre-plaque 7, est confondu avec celui de l'évidement 1 b.

A proximité de chacun de ses quatre sommets, la face d'appui 8 de la contre-plaque 7 comporte un petit lamage circulaire 15, et une borne cylindrique 16 est soudée à la contre-plaque 7, au fond de chaque lamage 15, de sorte que les bornes 16 s'étendent perpendiculairement à la face d'appui 8 et en saillie par rapport à celle-ci. Les bornes 16 présentent chacune un alésage taraudé 17 qui s'ouvre dans leur face d'extrémité libre, et elles se terminent par un embout tronconique 18 facilitant leur engagement dans des perçages 19 traversant la porte 1 dans son épaisseur et logeant lesdites bornes 16.

La contre-plaque 7 et les bornes 16 sont réalisées en un acier qui a subi un traitement du type carbonitruration ou similaire, afin de présenter une dureté superficielle élevée.

L'ancrage de la contre-plaque 7 à la porte 1 est assuré à l'aide d'une plaque intérieure 20 et de quatre vis à tête fraisée 21. La plaque intérieure 20 a une forme rectangulaire de mêmes dimensions que la contre-plaque 7, et elle est percée d'un orifice 22 de passage du cylindre 3 (dont la face d'extrémité du côté interne de la porte présente également une ouverture d'introduction de la clé pour le verrouillage de l'intérieur), d'un orifice 23 de passage d'un axe de poignée de manoeuvre de la serrure 2 depuis l'intérieur, et de quatre trous de passage des vis 21, servant de logements aux têtes de ces vis, lorsque leurs corps filetés sont vissés dans les alésages taraudés des bornes 16, et assurent la retenue de la contre-plaque 7.

La plaque intérieure 20 porte, en saillie sur sa face d'appui par laquelle est est appliquée contre la face interne 24 de la porte 1, deux écrous, tels que 25 (figure 1 ) qui se logent cha cun dans un petit évidement creusé dans la face interne 24 de la porte 1, et dans lesquels sont vissées des vis 26 de fixation d'une plaque porte-béquille intérieure 27, dont la poignée béquille 28 a son axe qui passe par l'orifice 23 pour entrer dans la serrure.

Le dispositif de protection de ladite serrure comprend également un organe de protection 29 du cylindre 3. Cet organe 29, en acier traité pour résister aux chocs et au perçage, comporte un corps tubulaire 30 dont une extrémité axiale est fermée par un disque radial 31 d'une épaisseur sensiblement plus grande que celle du corps 30.

La paroi interne du corps 30 est parallèle à la surface externe du cylindre profilé 3 ; quant à sa paroi externe, elle est cylindrique de révolution dans sa partie 30 a (ou tête) adjacente au disque 31 (en correspondance avec la paroi cylindrique 12) et de forme cylindrique de plus petit diamètre avec deux méplats diamétralement opposés, dans la partie restan- ce 30 b (ou manchon), en correspondance avec la paroi 13. Ces deux parties 30 a, 30 b sont réunies par un épaulement 29 a, qui peut venir en butée contre l'épaulement 14 décrit ci-dessus.

Le corps 30 est engagé avec un jeu réduit dans l'orifice 10 de la contre-plaque 7 et il fait saillie hors de la face d'appui 8 de cette dernière, le disque radial 31 faisant saillie hors de la face externe 11 de ladite contre-plaque 7 afin de protéger la tête 5 du cylindre 3. La paroi latérale 31 a externe de ce disque radial 31 est légèrement chanfreinée.

Le manchon 30 b de plus petit diamètre que la tête 30 a fait saillie dans l'évidement 1 b de la porte 1.

Par ailleurs, le disque radial 31 est percé d'une ouverture circulaire excentrée 32, formant une ouverture de passage de la clé vers l'ouverture d'introduction dans le cylindre 3, lorsque l'organe de protection 29 est monté sur la tête 5 dudit cylindre 3.

Le dispositif de protection de la serrure comprend également une rondelle 33, réalisée en acier spécial comme l'organe de protection 29, et qui est montée libre en rotation dans l'ouverture circulaire du disque 31. Cette rondelle 33 est une rondelle épaulée retenue axialement vers l'extérieur par son épaulement 34 contre un épaulement de forme complémentaire présenté par le disque 31 et délimitant l'ouverture excentrée de ce dernier. La rondelle 33 ne laisse apparaître l'ouverture d'introduction de la clé dans la tête 5 du cylindre 3 que lorsqu'elle occupe une position particulière en rotation dans le corps tubulaire 30. De plus, la rondelle 33 présente, sur sa face interne lorsqu'elle est considérée dans sa position de montage, une courte jupe périphérique 35 destinée à venir se placer autour de la saillie 36 hors de la partie 3 a du cylindre proprement dit 3, saillie que constitue un barillet portant le panneton 6 et monté rotatif dans cette partie 3 a du cylindre 3.

L'organe de protection 29 est complété par un fourreau 37 dont la section transversale interne épouse le contour du cylindre profilé 3, et qui vient se loger dans l'espace intàrieur du corps 30 en étant appliqué contre la paroi interne de celui-ci ; ses surfaces intérieure et extérieure sont de dimensions telles qu'elles viennent entourer le cylindre 3 et le maintenir en position correcte par rapport à l'organe 29 et à la rondelle associée 33 au moment de l'assemblage du dispositif de protection. De plus, il assure la retenue de la rondelle précitée 33 en venant en appui contre la jupe 35 de cette rondelle. Sa longueur est telle qu'en position de montage, sa bordure située à l'opposé de la rondelle 33 se situe dans le même plan que la bordure correspondante du corps 30.

Le dispositif de protection de la serrure comprend enfin une plaque 38 ayant la forme d'un disque présentant une perforation centrale pour le passage du cylindre 3 et vena nt en appui contre les deux bordures situées dans le même plan du fourreau 37 et du corps 30, ladite plaque 38 étant fixée à ce dernier par quatre vis 39.

En plus de sa fonction d'emprisonner le fourreau 37, la plaque 38 sert d'appui à une extrémité d'un ressort 40 hélicoïdal qui entoure le corps 30 et dont l'autre extrémité vient, en position de montage du dispositif de protection, en appui contre la paroi interne de la contre-plaque 7 bordant l'orifice 10. Pour assurer sa fonction d'appui du ressort 40, la plaque 38 s'étend, à sa périphérie, au-delà du corps 30.

L'assemblage du dispositif de protection qui vient d'être décrit peut être réalisé de façon très simple. On engage l'organe 29 dans l'orifice 10 de la contre-plaque 7 jusqu'à ce que les épaulements 14 et 29 a viennent en appui l'un contre l'autre. On engage la rondelle 33 dans l'ouverture 32 du disque radial 31 de l'organe 29, puis on introduit le fourreau 37, on dispose le ressort hélicoïdal 40 autour du corps 30 de l'organe 29 et on vient apposer la plaque d'appui 38, que l'on fixe à l'aide des vis 39 sur le corps 30 précité.

Au moment de la pose du dispositif sur la porte 1, on choisit un cylindre 3 dans une gamme de cylindres de longueurs standard échelonnées d'un pas de 5 mm, ce choix étant effectué compte tenu de l'épaisseur de la porte 1 à équiper et de la position du plan médian de la serrure, et donc de la mortaise 2, par rapport à la face externe 9 de cette porte.

On met en place le cylindre 3 dans la porte, à travers le perçage 1 a, en coopération avec la serrure. Selon la configuration représentée sur la figure 1, la tête 5 du cylindre 3 fait saillie sur une distance 11 par rapport à la face externe 9 de la porte.

On procède alors au montage du dispositif de protection constitué par l'ensemble de la contre-plaque 7, de l'organe 29, de la rondelle 33, du fourreau 37, de la plaque d'appui 38 et du ressort 40.

Pour cela, on engage la plaque d'appui 38 et le fourreau 37 sur la tête 5. On fait colisser le dispositif de protection, sur le cylindre 3, parallèlement aux génératrices du cylindre jusqu'à ce que la jupe 35 vienne en butée axiale contre la tête 5. Le manchon 30 b se trouve alors engagé dans l'évidement 1 b et la plaque 38, tout en étant au voisinage du fond de l'évidement, en reste écartée légèrement suivant la direction axiale.

On procède alors à la fixation de la contre-plaque 7, à l'aide des vis 21 de manière à amener la face 8 de la contre-plaque 7 en appui contre la face 9 de la porte.

Au cours du vissage des vis 21, le ressort 40 va être plus ou moins comprimé car l'épaulement 14 va plus ou moins s'écarter de l'épaulement 29 a, selon la saillie de la tête 5, par rapport à la face 9. Cette compression du ressort 40 et le coulissement de la contre-plaque 7 par rapport à l'organe 29 permettent d'absorber les variations de la longueur 11 de saillie inférieures à un pas.

Sur la figure 1, on a représenté une configuration suivant laquelle, en position montée, l'épaulement 14 de la contre-plaque 7 et l'épaulement 29 a du corps 30 sont pratiquement en appui l'un contre l'autre, la compression du ressort 40 n'ayant pas été modifiée sensiblement lors du montage.

En revanche, sur la figure 2, on a représenté une configuration dans laquelle la longueur 12 de la saillie que forme le cylindre 3 hors de la porte 1 est supérieure à la longueur correspondante 11 de la configuration de la fiugre 1 ; dans ces conditions, le ressort 40 se trouve davantage comprimé que dans le cas précédent.

Sur la figure 3, on a représenté une configuration pour laquelle la longueur de la saillie 13 est supérieure à 12, ce qui conduit à une compression maximale du ressort 40. Si la saillie devait présenter une longueur encore supérieure à 13, il faudrait que le monteur choisisse un cylindre 3 d'une longueur inférieure d'un pas (5 mm dans l'exemple considéré).

En se reportant aux figures 4 à 6, on peut voir une variante de réalisation avantageuse du dispositif de l'invention. Cette variante permet d'éviter, dans la porte, l'évidement 1 b des figures 1 à 3, évidement qui peut provoquer un affaiblissement de la porte.

Les éléments de la variante des figures 4 à 6 identiques ou jouant des rôles analogues à des éléments déjà décrits à propos des figures 1 à 3 sont désignés ou bien par les mêmes références numériques, ou bien par des références numériques égales à la somme du nombre 100 et de la référence utilisée à propos des figures 1 à 3.

La face extérieure 9 de la porte 1 ne comporte aucun évidement ou embrèvement autour de l'ouverture extérieure du perçage 1 a prévu pour le passage du cylindre 3.

L'organe de protection 129, en acier traité, est essentiellement constitué par la partie cylindrique de révolution 130 a (ou tête) adjacente au disque 31. Cet organe de protection 129 ne comporte pas, du côté de la porte, un prolongement de plus faible diamètre semblable au prolongement 30 b des figures 1 à 3, et ne fait pas saillie au delà de la face d'appui 8 de la contre-plaque.

La plaque d'appui 138 est fixée, contre la face de l'organe de protection 129 voisine de la porte 1, par l'intermédiaire des vis 39, par exemple au nombre de quatre régulièrement réparties suivant la circonférence. Cette plaque de maintien 138 a un contour circulaire avec deux méplats, de préférence diamètra- lement opposés, propres à coopérer avec des méplats correspondants prévus dans un logement 41 ménagé dans la contre-plaque 7 et s'ouvrant du côté de la porte. Le contour interne de ce logement 41 épouse celui de la plaque 138 ; la coopération des méplats assure un blocage en rotation de la plaque 138 par rapport à la contre-plaque 7, tout en autorisant un déplacement en translation de cette plaque suivant une direction orthogonale au plan moyen de la contre-plaque 7. L'orifice débouche dans le logement 41.

L'organe de protection 129 et la plaque 138 peuvent ainsi coulisser, par rapport à la contre-plaque 7, suivant la susdite direction orthogonale au plan moyen de la contre-plaque.

La plaque 138 est maintenue sur la contre-plaque 7 à l'aide de moyens de liaison 42, notamment formés par des vis ou des clous. Ces moyens de liaison 42 comportent des moyens de butée 43, notamment formés par une tête, propres à limiter le mouvement de la plaque 138 du côté opposé à la rondelle 33. De préférence, les moyens de liaison 42 et leur moyens de butée 43 sont agencés de telle sorte que la face extérieure de la plaque 138, lorsque cette dernière est en butée contre 43 et éloignée au maximum de la rondelle 33, se trouve dans le plan de la face interne 8 de la contre-plaque 7, cette face interne étant destinée à venir en appui contre la face 9 de la porte 1. Lorsque la plaque 138 occupe cette position, un jeu (figure 4), permettant de compenser des variations de longueur possibles de la saillie du cylindre 3, par rapport à la face 9, existe entre le fond du logement 41 et la face en regard de la plaque 138.

Les moyens de liaison 42, par exemple au nombre de quatre régulièrement répartis, sont prévus pour autoriser un coulissement de la plaque 138, et de l'ensemble de protection comprenant l'organe 129, suivant une direction parallèle aux génératrices du cylindre profilé 3.

Des ressorts de pression 44, régulièrement répartis autour de l'organe 129, par exemple au nombre de quatre, sont prévus entre la face interne de la plaque 138 et la contre-plaque 7 qui comporte, de préférence, un trou borgne 45, en correspondance avec chaque ressort 44, pour servir de logement à une partie de ce ressort. Les ressorts de compression 44, prisonniers entre la plaque de maintien et la contre-plaque, permettent de rappeler l'organe de protection 129 contre l'extrémité du cylindre 3.

La pose d'une serrure et d'un dispositif de protection conforme à celui représenté sur la figure 4 s'effectue de la même manière qu'expliqué précédemment.

Compte tenu de l'épaisseur de la porte et de la position du plan médian de la serrure par rapport à la face externe 9 de la porte, on choisit la longueur du cylindre 3 qui convient dans la gamme échelonnée de 5 en 5 mm.

On pose ensuite le cylindre dans la serrure et on effectue le montage de la contre-plaque 7, avec l'ensemble de protection assemblé. Cet ensemble de protection comprend l'organe 129, la rondelle 33, le fourreau 137 et la plaque d'appui 138.

Le serrage des vis 21 de contre-plaque 7 va provoquer la compression des ressorts 44 dès que l'organe de protection sera en appui contre la face avant du cylindre 3.

Sur la figure 4, on a représenté une configuration pour laquelle, en position montée, la plaque 138 est en butée contre les têtes 43 des moyens de liaison 42, et est adjacente à la face 9 de la porte. Pour un tel cas de figure, la compression des ressorts 44, existant avant la pose de la ocntre-plaque 7, n'a pas été modifiée lors de la pose et du serrage des vis 21

La figure 5 illustre une configuration dans laquelle la longueur 12 de saillie est supérieure à la longueur i1 de la figure 4. Les ressorts 44 se trouvent davantage comprimés et la plaque 138 est légèrement écartée de la face extérieure 9 de la porte.

La figure 6 illustre une configuration pour laquelle la longueur de la saillie 13 est supérieure à 12 (figure 5) et correspond à une compression maximale du ressort 44. La plaque 138 est en appui contre le fond du logement 41. Si la saillie devait présenter une longueur supérieure à 13, le monteur devrait alors choisir un cylindre 3 d'une longueur inférieure d'un pas (5 mm dans l'exemple considéré).

Le dispositif de protection conforme à l'invention est particulièrement intéressant au niveau de la fabrication, du stockage, de la commercialisation et de la pose, du fait qu'un modèle unique permet d'assurer la quasi-totalité des cas de pose. La variante de réalisation des figures 4 à 6 permet d'assurer la pose du dispositif de protection sans embrèvement ou évidement dans la porte 1.

Le dispositif de protection de l'invention présente, en outre, l'avantage de ne pas comporter de main, et peut être monté sur une porte ouvrant à gauche ou à droite. Ceci complète l'intérêt de l'application d'un tel dispositif de protection à une serrure d'un genre qui permet d'assurer gauche et droite par simple retournement du 1/2 tour.

Il est bien entendu que les exemples de réalisation ci-dessus décrits ne sont pas limitatifs et pourront donner lieu à toute modification désirable, sans sortir pour cela du cadre de l'invention.

Le dispositif de protection conforme à l'invention constitue un ensemble prêt à monter et d'une mise en place extrêmement simple et rapide.

## Revendications

1. Dispositif de protection d'un cylindre profilé (3), pour une serrure de porte, ce cylindre (3) comportant une tête (5) destinée à faire saillie sur la face externe (9) de la porte (1) suivant une longueur ( 11, 12, 13) qui peut varier, notamment selon la longueur du cylindre (3), l'épaisseur de la porte (1), ou la position du cylindre (3) par rapport à la porte (1), ce dispositif de protection comprenant :
- une contre-plaque extérieure (7), destinée à être maintenue appliquée par une face d'appui (8) contre au moins une zone de la face externe (9) de la porte (1), qui s'étend en regard de la serrure (2) et autour de la tête (5) du cylindre (3), cette contre-plaque (7) étant traversée par un orifice (10) qui débouche dans la face ex terne (11) de ladite contre-plaque (7) ;
- un organe de protection (29, 129) du cylindre (3) comportant un corps tubulaire (30, 130 a) destiné à entourer la tête (5) du cylindre (3) et à être engagé, avec un jeu réduit, dans l'orifice (10) de la contre-plaque (7), le corps tubulaire (30, 130 a) étant partiellement fermé, à son extrémité axiale destinée à faire saillie à l'extérieur de la contre-plaque (7), par un disque radial (31) percé d'une ouverture (32) limitant l'accès vers l'ouverture d'introduction de la clé, cet organe de protection (29, 129) étant monté coulissant dans ladite contre-plaque (7), caractérisé par le fait que des moyens élastiques (40, 44) sont prévus entre la contre-plaque (7) et l'organe de protection (29,129), ces moyens élastiques ayant tendance à rappeler l'organe de protection (29, 129) vers la porte (1), l'ensemble étant tel que le coulissement autorisé par les moens élastiques (40,44) entre l'organe de protection (29,129) et la contre-plaque (7) permet d'absorber des variations de saillie de la tête (5) du cylindre (3) par rapport à la porte (1).

2. Dispositif selon la revendication 1, pour lequel le cylindre (3) est choisi dans une gamme de cylindres (3) de longueurs standard échelonnées d'un pas constant, caractérisé par le fait que les moyens élastiques (40,44), et le montage de l'organe de protection (29,129) sur la contre-plaque (7) sont tels que la course possible entre l'organe de protection (29,129) et la contre-plaque (7) ait une amplitude au moins égale à la différence de longueur entre deux cylindres (3) de tailles immédiatement voisines.

3. Dispositif selon l'une quelconque des revendications précédentes, caractérisé par le fait que les moyens élastiques (40,44) sont formés par des moyens propres à travailler en compression, prenant appui, à une extrémité, contre la face interne (8) de la contre-plaque (7) et, à une autre extrémité, contre un organe de butée (38,138) lié à l'organe de protection (29,129).

4. Dispositif selon la revendication 3, caractérisé par le fait que l'organe de butée est constitué par une plaque d'appui (38,138). rendue solidaire de l'organe de protection (29,129).

5. Dispositif selon l'une quelconque des revendications précédentes, caractérisé par le fait que l'organe de protection (29) comporte une tête (30 a) de plus fort diamètre propre à faire saillie sur la face externe (11) de la contre-plaque (7), suivie d'un manchon (30 b) de plus faible diamètre propre à faire saillie au-delà de la face interne (8) de la contre-plaque (7), dans un logement (1 b) ménagé dans la porte (1), l'épaulement (29 a) formé à la transition de la tête (30 a) de l'organe de protection (29) et du manchon (30 b) étant propre à venir en appui contre un épaulement correspondant (14) prévu dans l'orifice (10) de la contre-plaque (7), sous l'effet des moyens élastiques, lorsque l'organe de protection (29) ne subit pas d'autres sollicitations.

6. Dispositif selon la revendication 5, caractérisé par le fait que les moyens élastiques sont constitués par un ressort hélicoïdal (40) entourant l'organe de protection (29).

7. Dispositif selon la revendication 4, caractérisé par le fait que la plaque d'appui (138), fixée contre la face de l'organe de protection (129) voisine de la porte, est située dans un logement (41) de la contre-plaque (7), des moyens de liaison (42) étant prévus entre la plaque d'appui et la contre-plaque pour autoriser un coulissement de la plaque et de l'ensemble de protection suivant une direction parallèle aux génératrices du cylindre profilé, les moyens de liaison (42) comportant en outre des moyens de butée (43) pour limiter le mouvement de la plaque d'appui (138).

8. Dispositif selon la revendication 6 ou 7, caractérisé par le fait que le contour de l'organe de protection (29, 30b) ou de la plaque d'appui (138) présente au moins un méplat propre à coopérer avec un méplat correspondant prévu dans le logement (13, 41) de la contre-plaque (7).

9. Dispositif selon l'une quelconque des revendications précédentes,dans lequel l'organe de protection (29,129) comprend une rondelle de protection (33) propre à venir s'appliquer sur l'entrée de clé prévue dans le cylindre (3), caractérisé par le fait qu'un fourreau (37,137) est prévu à l'intérieur de l'organe de protection pour retenir la rondelle (33), ce fourreau (37,137) venant entourer le cylindre (3) profilé de la serrure.

10. Serrure à cylindre profilé, caractérisée par le fait qu'elle est équipée d'un dispositif de protection du cylindre selon l'une quelconque des revendications 1 à 9.

## Patentansprüche

1. Vorrichtung zum Schutz eines profilierten Zylinders (3) für ein Türschloß, wobei dieser Zylinder (3) einen Kopf (5) aufweist, der auf der Außenfläche (9) der Tür (1) je nach einer Länge (11,12,13) vorsteht, die insbesondere entsprechend der Länge des Zylinders (3), der Dicke der Tür (1) oder der Lage des Zylinders (3) bezüglich der Tür (1) variieren kann, wobei diese Schutzvorrichtung aufweist:
- eine äußere Gegenplatte (7), die über eine Auflagefläche (8) gegen wenigstens einen Bereich der Außenfläche (9) der Tür (1) aufgesetzt gehalten ist und sich gegenüber dem Schloß (2) und um den Kopf (5) des Zylinders (3) erstreckt, wobei die Gegenplatte (7) von einer Öffnung (10) durchquert wird, die in die Außenfläche (11) der Gegenplatte (7) mündet,
- ein Schutzelement (29, 129) des Zylinders (3) das einen röhrenförmigen Körper (30, 130a) aufweist, der den Kopf (5) des Zylinders (3) umgibt und mit einem eingeschränkten Spiel in die Öffnung (10) der Gegenplatte (7) engreift, wobei der röhrenförmige Körper (30, 130g) an seinem am äußeren der Gegenplatte (7) vorstehenden axialen Ende durch eine radiale Scheibe (31) teilweise geschlossen ist, in die eine Öffnung (32) gebohrt ist, die den Zugang in Richtung der Einführöffnung des Schlüssels begrenzt, wobei das Schutzelement (29, 129) verschiebbar in der Gegenplatte (7) angebracht ist, dadurch gekennzeichnet, daß elastische Mittel (40, 44) zwischen der Gegenplatte (7) und dem Schutzelement (29, 129) vorgesehen sind, wobei die elastischen Mittel dazu neigen, das Schutzelement (29, 129) in Richtung der Türe (1) zurückzustellen, wobei die Anordnung so ist, daß die von den elastischen Mitteln (40, 44) zugelassene Verschiebung zwischen dem Schutzelement (29,129) und der Gegenplatte (7) ein Absorbieren von Änderungen des Vorsprungs des Kopfs (5) des Zylinders (3) bezüglich der Tür (1) gestattet.

2. Vorrichtung nach Anspruch 1 für die der Zylinder (3) aus einem Sortiment von Zylindern (3) mit in einem konstanten Schritt abgestuften Standardlängen ausgewählt wird, dadurch gekennzeichnet, daß die elastischen Mittel (40, 44) und die Anbringung des Schutzelements (29, 129) auf der Gegenplatte (7) so sind, daß der mögliche Weg zwischen dem Schutzelement (29, 129) und der Gegenplatte (7) eine Größe hat, die dem Längenunterschied zwischen zwei Zylindern (3) mit unmittelbar benachbarten Abmessungen wenigstens gleich ist.

3. Vorrichtung nach einem der vorhergehenden Ansprüche, dadurch gekennzeichnet, daß die elastischen Mittel (40, 44) von Mitteln gebildet werden, die zum Arbeiten unter Kompression geeignet sind, wobei sie sich an einem Ende gegen die Innenfläche (8) der Gegenplatte (7) und an dem anderen Ende gegen ein Anschlagglied (38, 138) abstützen, das mit dem Schutzelement (29, 129) verbunden ist.

4. Vorrichtung nach Anspruch 3, dadurch gekennzeichnet, daß das Anschlagglied von einer Abstützplatte (38, 138) gebildet wird, das mit dem Schutzelement (29, 129) fest verbunden ist.

5. Vorrichtung nach einem der vorhergehenden Ansprüche, dadurch gekennzeichnet, daß das Schutzelement (29) einen Kopf (30a) mit größerem Durchmesser aufweist, der auf der Außenfläche (11) der Gegenplatte (7) vorstehen kann und an den eine Hülse (30b) mit geringerem Durchmesser anschließt, die über die Innenfläche (8) der Gegenplatte (7) hinaus in eine in der Tür (1) ausgesparte Aufnahme (1þ) vorstehen kann, wobei der am Übergang des Kopfes (30a) des Schutzelements (29) und der Hülse (30b) gebildete Absatz (29a) unter der Wirkung der elastischen Mittel an einem entsprechenden, in der Öffnung (10) der Gegenplatte (7) vorgesehenen Absatz (14) zum Anliegen zu kommen, wenn das Schutzelement (29) nicht anderen Belastungen ausgesetzt ist.

6. Vorrichtung nach Anspruch 5, dadurch gekennzeichnet, daß die elastischen Mittel von einer Schraubenfeder (40) gebildet werden, die das Schutzelement (29) umgibt.

7. Vorrichtung nach Anspruch 4, dadurch gekennzeichnet, daß die an der an die Tür angrenzenden Fläche des Schutzelements (129) befestigte Abstützplatte (138) in einer Aufnahme (41) der Gegenplatte (7) sitzt, wobei Verbindungsmittel (42) zwischen der Abstützplatte und der Gegenplatte vorgesehen sind, um eine Verschiebung der Platte und der Schutzanordnung in einer Richtung parallel zu den Mantellinien des profilierten Zylinders zuzulassen, und die Verbindungsmittel (42) außerdem Anschlagmittel (43) für ein Begrenzen der Bewegung der Abstützplatte (138) aufweisen.

8. Vorrichtung nach Anspruch 6 oder 7, dadurch gekennzeichnet, daß der Umriß des Schutzelements (29, 30Q) oder der Abstützplatte (138) wenigstens eine Abflachung für ein Zusammenwirken mit einer entsprechenden Abflachung aufweist, die in der Aufnahme (13, 41) der Gegenplatte (7) vorgesehen ist.

9. Vorrichtung nach einem der vorhergehenden Ansprüche, bei der das Schutzelement (29, 129) einen Schutzring (33) aufweist, der auf dem in dem Zylinder (3) vorgesehenen Einlaß des Schlüssels angebracht werden kann, dadurch gekennzeichnet, daß eine Buchse (37,137) im Inneren des Schutzelementes vorgesehen ist, um den Ring (33) zurückzuhalten, wobei diese Buchse (37, 137) den profilierten Zylinder (3) des Schlosses umgibt.

10. Schloß mit profiliertem Zylinder, dadurch gekennzeichnet, daß es mit einer Vorrichtung zum Schutz des Zylinders nach einem der Ansprüche 1 bis 9 ausgestattet ist.

## Claims

1. A device for protecting a shaped cylinder (3) for a door lock, this cylinder (3) comprising a head (5) intended to project on the external side (9) of the door (1) over a length (11, 12, 13) which can vary, in particular according to the length of the cylinder (3), the thickness of the door (1), or the position of the cylinder (3) in relation to the door (1), this protective device comprising:
- an external escutcheon (7), intended to be kept applied with a contact face (8) to as least one zone of the external side (9) of the door (1), which extends opposite the lock (2) and around the head (5) of the cylinder (3), this escutcheon (7) being traversed by an opening (10) which issues in the external face (11) of the said escutcheon (7);
- a protective element (29, 129) for the cylinder (3) comprising a tubular body (30, 130a) intended to surround the head (5) of the cylinder (3) and to be engaged with slight clearance in the opening (10) of the escutcheon (7), the tubular body (30, 130a) being partly closed, at its axial end intended to project outside the escutcheon (7), by a radial disc (31) pierced by an opening (32) limiting the access towards the opening for insertion of the key, this protective element (29, 129) being slidably mounted in the said escutcheon (7), characterized in that provision is made for elastic means (40, 44) between the escutcheon (7) and the protective element (29, 129) these elastic means having the tendency to restore the protective element (29, 129) towards the door (1), the assembly being such that the sliding permitted by the elastic means (40, 44) between the protective element (29, 129) and the escutcheon (7) makes it possible to absorb variations in the projection of the head (5) of the cylinder (3) in relation to the (door 1).

2. A device according to claim 1, for which the cylinder (3) is chosen from a range of cylinders (3) of standard lengths graded in constant steps, characterized in that the elastic means (40, 44) and the mounting of the protective element (29, 129) on the escutcheon (7) are such that the possible travel between the protective element (29, 129) and the escutcheon (7) should have an amplitude at least equal to the difference in length between two cylinders (3) of immediately proximate sizes.

3. A device according to any one of the preceding claims, characterized in that the elastic means (40, 44) are formed by means capable of working by way of compression, bearing at one end on the internal face (8) of the escutcheon (7) and at the other end, against a stop element (38, 138) connected to the protective element (29, 129).

4. A device according to claim 3, characterized in that the stop element is constituted by a bearing plate (38, 138) fixed to the proctective element (29, 129).

5. A device according to any one of the preceding claims, characterized in that the protective element (29) comprises a head (30a) with a larger diameter, capable of projecting of the external face (11) of the escutcheon (7), followed by a sleeve (30b) with a smaller diameter capable of projecting beyond the inner face (8) of the escutcheon (7) into a recess (1b) arranged in the (door 1), the shoulder (29a) formed at the transition of the head (30a) of the protective element (29) to the sleeve (30Q) being capable of coming to bear against a corresponding shoulder (14) provided in the opening (10) of the escutcheon (7) under the action of the elastic means when the protective element (29) is not subjected to any other stressing.

6. A device according to claim 5, characterized in that the elastic means are constituted by a helical spring (40) surrounding the protective element (29).

7. A device according to claim 4, characterized in that the bearing plate (138), fixed to the face of the protective element (129) next to the door, is situated in a recess (41) of the escutcheon (7), provision being made for connecting means (42) between the bearing plate and the escutcheon to permit sliding of the plate and of the protective assembly along a direction parallel to the generatrices of the shaped cylinder, the connecting means (42) comprising moreover, stop means (43) for limiting the movement of the bearing plate (138).

8. A device according to claim 6 or 7, characterized in that the contour of the protective element (29, 30b) or of the bearing plate (138) has at least one half flat, capable of cooperating with a corresponding half flat provided in the recess (13, 41) of the escutcheon (7).

9. A device according to any one of the preceding claims wherein the protective element (29, 129) comprises a protective collar (33) capable of coming to bear on the key opening provided in the cylinder (3), characterized in that provision is made for a sleeve (37, 137) inside the protective element for holding the collar (33), this sleeve (37, 137) coming to surround the shaped cylinder (3) of the lock.

10. A lock with a shaped cylinder, characterized in that it is fitted with a protective device for the cylinder according to any one of claims 1 to 9.
